# EUROPÄISCHE PATENTSCHRIFT

(11) **EP 0 342 403 B1**
(45) Veröffentlichungstag und Bekanntmachung des Hinweises auf die Patenterteilung: **29.07.1992**
(21) Anmeldenummer: 89107593.9
(22) Anmeldetag: 27.04.1989
(51) Int. Cl.: B21B 1/16

(54) **Kalibrierung für die Walzen von Walzgerüsten mit drei oder mehr Walzen**
Calibration for the rolls of roll stands with three or more rolls
Calibrage pour les cylindres des cages de laminoir avec trois ou plusieurs des cylindres

(30) Priorität: 18.05.1988 DE 3816840
(43) Veröffentlichungstag der Anmeldung: 23.11.1989
(73) Patentinhaber: SMS SCHLOEMANN-SIEMAG AKTIENGESELLSCHAFT, 40237 Düsseldorf (DE)
(72) Erfinder: Schlanzke, Claus, verstorben (DE); Kirchmann, Günter, D-4030 Ratingen (DE)
(74) Vertreter: Müller, Gerd, Dipl.-Ing.

(56) Entgegenhaltungen:
- DE-A- 2 035 482
- DE-A- 2 462 279
- DE-C- 23 230
- DE-C- 26 893
- DE-C- 1 073 990
- FR-A- 532 438

## Beschreibung

Die Erfindung betrifft ein Walzgerüst mit einem aus mindestens drei Walzen bestehenden, zum mehrstichigen Walzen von Vollquerschnitten, z.B. Stabstahl und Draht, eingesetzten Walzkaliber, bei denen die Walzen innerhalb einer auch.Rundkaliber umfassenden Kaliberreihe von Walzgerüsten ein Kleeblatt-Profilkaliber mit gekrümmten Ausbuchtungen und Einbuchtungen bilden, wobei die Walzen in der Kaliberreihe abwechselnd um einen halben Teilungswinkel gegeneinander versetzt sind und die Anzahl der Ausbuchtungen der Kleeblatt-Profilkaliber die Anzahl der Walzen bestimmt.

Derartige, in aufeinanderfolgenden Walzgerüsten einer Walzstraße angeordneten, Kleeblatt-Profilkaliber bildenden Walzen sind durch die FR-A 532 438 bekanntgeworden. Mit diesen Walzenkalibern läßt sich ein nahezu breitungsfreies Walzen mit einer Drückverformung erreichen, die dort allerdings nicht nur im Bereich der Einbuchtungen, sondern auch im übrigen Bereich des Walzgutquerschnittes auftritt.

Für Walzwerke mit Dreiwalzenkalibern ist es bekannt, zunächst in einer Flachkaliberreihe Sechskantquerschnitte mit in abwechselnder Reihenfolge drei kurzen und drei langen Seiten zu walzen, bevor sich die Maßwalzkaliber anschließen. Die wesentlichen Stichabnahmen finden in der Flachkaliberreihe statt, und zwar unter Breitung an den kurzen Seiten der Sechskantquerschnitte, die den Teilungsebenen der Walzen bzw. den Walzspalten lagemäßig zugeordnet sind (DE-PS 10 73 990 und DE-OS 20 35 482).

Es sind auch Walzwerke mit vier Walzen bekannt (DE-AS 24 62 279), um Vierkantknüppel in Achtkantquerschnitte umzuformen, die in gleicher Weise wie Rundquerschnitte als Ausgangsmaterial für das Vorwalzen in einem Schrägwalzwerk mit Planetenantrieb verwendbar sind. Während die Vierkantknüppel über ihre vier Ecken durch stumpfwinklig keil- bzw. dreieckförmige Kalibereinschnitte mit 135° Flächenneigung streckreduziert und dort exakte Achtkantecken geformt werden, ist dies an den vier sich diagonal gegenüberliegenden Stellen im Bereich der Walzspalte nicht der Fall. Da die hergestellten Achtkantknüppel jedoch nur ein zur Weiterverarbeitung dienendes Zwischenprodukt darstellen, ist die Abweichung der Profilform von einem exakten Achtkantquerschnitt bedeutungslos. Der Schwerpunkt dieser Entwicklung beruht auf dem Grundprinzip des Schrägwalzwerkes an sich, das eine gleichmäßige Streckung des Walzgutes, d.h. ohne Breitung und mit allen dazugehörigen Vorteilen erlaubt.

Der Erfindung liegt die Überlegung zugrunde, daß die dem Walzgut beim Walzen aufgezwungene Dicken- oder Höhenabnahme normalerweise einhergeht mit einer Längenzunahme und einer Breitenzunahme, und daß die Breitenzunahme eigentlich eine Verlustverformung ist, nicht nur weil nur ein Teil der Höhenabnahme in Verlängerung umgesetzt wird, sondern darüber hinaus die Breitung zu einer größeren Höhenabnahme in den folgenden Stichen und damit letztlich zu einer größeren Stichzahl bzw. Anzahl von Walzgerüsten führt.

Der Erfindung liegt die Aufgabe zugrunde, für die Walzen eines gattungsgemäßen Walzgerüstes eine Kalibrierung ohne die genannten Nachteile anzugeben, mit der ein nahezu breitungsfreies Walzen bei im Bereich der Einbuchtungen wesentlicher und im Bereich der Ausbuchtungen keiner oder allenfalls nur geringer Drückverformung des Walzgutes möglich wird.

Diese Aufgabe wird erfindungsgemäß dadurch gelöst, daß die den Teilungsebenen bzw. Walzspalten zugeordneten Begrenzungsflächen eines Kleeblatt-Kalibers oder Rundkalibers symmetrisch zu diesen und in einer Entfernung von der Kalibermitte verlaufen, die gleich oder etwas größer ist als die den Begrenzungsflächen zugeordnete Umfangsfläche des Einlaufquerschnittes bzw. des Vorkalibers. Die Erfindung beruht auf der Erkenntnis, daß die Geometrie eines Kleeblatt-Kalibers im Bereich seiner Einbuchtungen auf dem weitaus größten Umfang des jeweiligen Einlaufquerschnittes zu einer wesentlichen Höhenabnahme mit entsprechender Längenzunahme führt, die sich den zwischen den Einbuchtungen liegenden, vergleichsweise kleineren Umfangszonen mitteilt, in denen keine oder keine nennenswerte Breitung noch Höhenabnahme stattfinden. Indem die Arbeitsflächen, die den Teilungsebenen zugeordnet sind, in einer Entfernung von der Kalibermitte verlaufen, die gleich oder etwas größer ist als die ihnen zugeordnete Umfangsfläche des Einlaufquerschnittes bzw. des Vorkalibers (Kleeblatt oder Rund), wird begünstigt, daß gezielt im breitungsfreien bzw. breitungsarmen Bereich der Ausbuchtungen des Kleeblatt-Kalibers keine oder allenfalls nur eine geringe Drückverformung auftritt; denn unter Einwirkung der benachbarten Einbuchtungen wird eine Längenzunahme dann mit durchgezogen. Aufgrund der Erfindung wird nämlich unterstützt, daß sich im Kaliber im Bereich der Begrenzungsflächen der Ausbuchtungen eine wesentliche Unterfüllung ergibt, so daß in diesen Bereichen keine Höhenabnahme stattfindet. fällt. Aus dem gleichen Grund des Wegfalls von Verlustverformungen wird der Energiebedarf geringer und letztlich auch die Stichzahl bzw. die Anzahl der erforderlichen Walzgerüste.

Vorzuziehen ist ein Kleeblatt-Kaliber mit vier Ausbuchtungen und damit eine Verformung des Walzgutes mit vier Walzen in zwei Ebenen. Da eine Längenzunahme in etwa gleichmäßig über den gesamten Querschnitt erfolgt, ist diese Art der Verformung besonders für hochlegierte Edelstähle vorteilhaft geeignet, z. B. für solche Qualitäten, die wegen der Gefahr von Kantenrissigkeit oder verbleibender Eigenspannungen im Querschnitt bisher nicht walzbar waren.

Wenn die geometrischen Regeln des Patentanspruches 3 eingehalten werden, werden die der Höhenabnahme zugeordneten Einbuchtungen des Kleeblatt-Kalibers gegenüber den Zonen der breitungsarmen Ausbuchtungen relativ groß, so daß umso mehr sichergestellt ist, daß in diesen Zonen eine Längenzunahme quasi durch Mitziehen der nicht unter direktem Druck befindlichen Querschnittsteile stattfindet.

Das Verhältnis zwischen dem Krümmungsradius der Einbuchtungen und demjenigen der Ausbuchtungen eines Kleeblatt-Kalibers sollte für vier Walzenkaliber mindestens 1,4 : 1 betragen.

Da die erfindungsgemäße Kalibrierung insbesondere auf die Herstellung von runden Vollquerschnitten gerichtet ist, empfiehlt es sich, außer dem oder den Maßwalz-Rundkalibern am Ende der Kaliberreihe weitere Rundkaliber auch innerhalb der Kaliberreihe an den Stellen vorzusehen, an denen Rundquerschnitte mit handelsüblichen Durchmessern als Fertigquerschnitt walzbar sind. Es können dann beliebige Fertigquerschnitte unter Stillegung nachfolgender Walzgerüste abgezogen werden, da aus jedem Kleeblattquerschnitt Rundmaterial walzbar ist. Die Rundquerschnitte können auch als Ausgangsquerschnitte für Profilquerschnitte benutzt werden, z. B. Vierkant, Winkel u. s. w..

Für besonders enge Toleranzen des Walzgutes ist es empfehlenswert, daß zwei Rundkaliber als Maßwalzkaliber aufeinander folgen.

In der Zeichnung sind Ausführungsbeispiele einer Kalibrierung gemäß der Erfindung dargestellt, und zwar zeigen
Fig. 1 ein Vierwalzengerüst als bevorzugtes Ausführungsbeispiel für die Anwendung von Kleeblatt-Kalibern,
Fig. 2 ein Kleeblatt-Kaliber in vergrößertem Maßstab im Anschluß an einen runden Einlaufquerschnitt,
Fig. 3 ein Kleeblatt-Kaliber im Anschluß an einen kleeblattförmigen Einlaufquerschnitt,
Fig. 4 ein Rundkaliber im Anschluß an einen kleeblattförmigen Einlaufquerschnitt, und
Fig. 5 ein Dreiwalzenkaliber in Kleeblattform im Anschluß an einen runden Einlaufquerschnitt.

Das an sich bekannte Vierwalzengerüst 1 gemäß Fig. 1 besteht aus einem kassettenartigen Ständer 2 mit einem Horizontalwalzenpaar 3 und einem Vertikalwalzenpaar 4, wobei alle Walzen in einer gemeinsamen Vertikalebene angeordnet sind. Dabei sind nur die Horizontalwalzen 3¹ und 3² des Horizontalwalzenpaares 3 angetrieben, wogegen die Vertikalwalzen 4¹ und 4² des Vertikalwalzenpaares 4 als Schleppwalzen arbeiten.

Sämtliche Walzen 3¹, 3² und 4¹, 4² haben - wie aus Fig. 2 deutlicher hervorgeht - voll ausgezogene Kalibereinschnitte, die ein Kleeblatt-Kaliber 5 mit vier Ausbuchtungen 5a ergeben, die den Teilungsebenen E der Walzen zugeordnet sind. In den Ausführungsbeispielen nach Fig. 2 bis Fig. 5 sind die Walzen mit ihren kaliberfreien Kegelflächen 6 nicht anstellbar gegeneinander gefahren, was ein Vorspannen der Walzen erlaubt. Im Rahmen der Erfindung ist dies jedoch nicht zwingend erforderlich, denn - wie Fig. 1 zeigtkönnen zwischen den Walzenpaaren 3 und 4 auch Walzspalte 7 vorhanden sein.

Die den Ausbuchtungen 5a eines Kleeblatt-Kalibers 5 zugeordneten Begrenzungsflächen 8 sind stets den Teilungsebenen E bzw. den Walzspalten 7 lagemäßig zugeordnet und verlaufen symmetrisch zu diesen Teilungseben bzw. Walzspalten. Die Begrenzungsflächen 8 der Ausbuchtungen 5a sind mit einem Krümmungsradius 9 gleichmäßig gekrümmt, der kleiner ist als die Entfernung 10 der Begrenzungsflächen 8 von der Kalibermitte M. Einen vergleichsweise größeren Krümmungsradius 11 haben die Arbeitsflächen 12 der zwischen den Ausbuchtungen 5a liegenden Einbuchtungen 5b des Kleeblatt-Kalibers 5, die sich damit über einen größeren Bogenwinkel α erstrecken als die Summe der benachbarten Anteile der Begrenzungsflächen 8 der Ausbuchtungen 5a einer jeden Walze. Im Ausführungsbeispiel nach Fig. 2 ist das Verhältnis zwischen dem Krümmungsradius 11 und dem Krümmungsradius 9 etwa 1,4 : 1.

Die Lage des Krümmungsmittelpunktes 13 für den Krümmungsradius 11 der Arbeitsflächen 12 der Einbuchtungen 5b eines jeden Kleeblatt-Kalibers 5 bestimmen die Höhenabnahme 14 gegenüber dem gestrichelt angedeuteten runden Einlaufquerschnitt 15, der ein Anstichquerschnitt sein kann. Die Abmessungen des Kleeblatt-Kalibers 5 sind so gewählt, daß die Begrenzungsflächen 8 der Ausbuchtungen 5a in einer Entfernung 10 von der Kalibermitte M verlaufen, die gleich oder - wie Fig. 2 zeigt - etwas größer ist als die ihnen zugeordnete Umfangszone 15a des Einlaufquerschnittes 15 bzw. des Vorkalibers.

Für die benachbarten Walzen 3² und 4¹ sind in Fig. 2 die dem Bogenwinkel α und der Höhenabnahme 14 zugeordneten Umfangszonen des Einlaufquerschnittes 15 schraffiert dargestellt, die einer kräftigen Drückverformung mit entsprechender Längenzunahme unterliegen. Wie durch Versuche festgestellt wurde, finden in den Umfangszonen 15a des Einlaufprofils 15 im Bereich der Ausbuchtungen 5a des Kleeblatt-Kalibers 5 keine nennenswerten Breitenzunahmen statt, da das Kaliber 5 im Bereich der Begrenzungsflächen 8 der Ausbuchtungen 5a unterfüllt bleibt, d. h. daß hier auch keine Höhenabnahme stattfindet. Dieses Phänomen ist nur so zu erklären, daß die Längenzunahmen, die den schraffierten Bereichen der Drückverformung auf dem größten der Summe der vier Bogenwinkel α der Einbuchtungen 5b entsprechen, die benachbarten Bereiche der Ausbuchtungen 5a mitziehen, d. h. auch hier zu einer Längenzunahme führen. Daher wird der Einlaufquerschnitt 15 nahezu breitungsfrei unter wesentlicher Drückverformung reduziert.

Zurückkommend auf das Verhältnis zwischen den Krümmungsradien 11 und 9 ist zu bemerken, daß eine Vergrößerung des Krümmungsradius 11 für die Arbeitsflächen 12 der Einbuchtungen 5a bei gleicher Höhenabnahme 14 zu einer Vergrößerung des Bogenwinkels α führt, unter dem sich die Arbeitsflächen 12 erstrecken, und zwar auf Kosten der den Ausbuchtungen 5a zugeordneten Umfangszonen 15a des Einlaufquerschnittes 15.

Eine Vergrößerung des Verhältnisses zwischen dem Krümmungsradius 11 und dem Krümmungsradius 9 führt somit zu einer Verbreiterung der schraffiert dargestellten drückverformten Zonen mit primärer Längenzunahme, die dann umso mehr auf die schmaleren Bereiche der Ausbuchtungen 5a ausstrahlt.

In Fig. 3 ist die Aufeinanderfolge von zwei Kleeblatt-Kalibern für ebenfalls vier aufeinandergefahrende Walzenpaare 16 und 17 dargestellt. Auch hierbei laufen die Begrenzungsflächen 19 im Bereich der Ausbuchtungen 18a des eingeschnittenen Kleeblatt-Kalibers 18 symmetrisch zu den Teilungsebenen E der Walzenpaare 16, 17 und in größerer Entfernung von der Kalibermitte M als die zugeordneten Umfangszonen 20a des kleeblattförmigen, gestrichelt dargestellten Einlaufquerschnittes 20. Da auch die Arbeitsflächen 21 im Bereich der Ausbuchtungen des Einlaufquerschnittes 20 im vorgeordneten Walzgerüst symmetrisch zu dessen Teilungsebenen E¹ verlaufen, sind die Walzenpaare 16, 17 nach Fig. 3 gegenüber den Walzenpaaren des nicht dargestellten Vorgerüstes um den halben Teilungswinkel ß versetzt.

Die Aufeinanderfolge von Kleeblatt-Kalibern 20, 18 nach Fig. 3 zeigt deutlich, wie groß die drückverformten, schraffierten Zonen in der Summe werden können, deren partielle Längenzunahmen auf die Bereiche der Kaliber-Ausbuchtungen 18 ausstrahlt.

Fig. 4 zeigt eine Kaliberfolge "Kleeblatt-Rund", wobei der gestrichelt dargestellte kleeblattförmige Einlaufquerschnitt 22 das dem Kleeblatt-Kaliber 18 nach Fig. 3 entsprechende Auslaufprofil sein kann. Die das Rundprofil 23 tragenden Walzenpaare 24 und 25 sind mit ihren Teilungsebenen E² wiederum um den halben Teilungswinkel ß gegenüber den Teilungsebenen E der Walzenpaare 16, 17 nach Fig. 3 versetzt. Auch für das Rundkaliber 23 gilt, daß die den Teilungsebenen E² zugeordneten Begrenzungsflächen 26 in gleicher oder etwas größerer Entfernung von der Kalibermitte M verlaufen als die ihnen zugeordneten Umfangsflächen des Einlaufquerschnittes 22 mit der Zonenbreite 27.

Der die Walzenpaare 24, 25 verlassende Rundquerschntt, entsprechend dem Rundkaliber 23, kann vom Durchmesser her ein handelsüblicher runder Fertigquerschnitt sein, so daß es sich empfiehlt, noch mindestens ein Rundkaliber als Maßwalzkaliber nachzuordnen, um den Fertigquerschnitt in besonders enger Toleranz abziehen zu können.

Fig. 5 zeigt drei aufeinandergefahrene Walzen 30, 31, 32, in die ein Kleeblatt-Kaliber 33 mit drei Ausbuchtungen 33a eingeschnitten sit. Der gestrichelt dargestellte Einlaufquerschnitt 34 ist ein Rundquerschnitt.

## Patentansprüche

1. Walzgerüst mit einem aus mindestens drei Walzen bestehenden, zum mehrstichigen Walzen von Vollquerschnitten, z.B. Stabstahl und Draht, eingesetzten Walzkaliber, bei denen die Walzen (3¹, 3², 4¹, 4²; 16, 17; 24, 25; 30, 31, 32) innerhalb einer auch Rundkaliber (15, 23) umfassenden Kaliberreihe von Walzgerüsten (1) ein Kleeblatt-Profilkaliber (5, 18, 33) mit gekrümmten Ausbuchtungen (5a) und Einbuchtungen (5b) bilden, wobei die Walzen in der Kaliberreihe abwechselnd um einen halben Teilungswinkel (β) gegeneinander versetzt sind und die Anzahl der Ausbuchtungen (5a, 33a) der Kleeblatt-Kaliber die Anzahl der Walzen bestimmt, wobei die den Teilungsebenen (E) bzw. den Walzspallen (7) zugeordnet Begrenzungsflächen (8, 19, 23, 26) symmetrisch zu diesen verlaufen, **dadurch** **gekennzeichnet**,
daß die den Teilungsebenen (E) bzw. den Walzspalten (7) zugeordneten Begrenzungsflächen (8, 19, 26) eines Kleeblatt-Kalibers oder Rundkalibers (23) in einer Entfernung von der Kalibermitte (M) verlaufen, die gleich oder etwas größer ist als die den Begrenzungsflächen zugeordnete Umfangsfläche (15a, 20a, 27) des Einlaufquerschnittes (15, 20, 22) bzw. des Vorkalibers.

2. Walzgerüst nach Anspruch 1, gekennzeichnet durch Kleeblatt-Kaliber (5, 18) mit vier Ausbuchtungen (5a, 18a).

3. Walzgerüst nach Anspruch 1 oder 2, dadurch gekennzeichnet, daß der Krümmungsradius (11) der Arbeitsflächen (12) der Einbuchtungen (5b) der Kleeblatt-Kaliber (5) größer ist als der Krümmungsradius (9) der Begrenzungsflächen (8) der Ausbuchtungen (5a) des gleichen Kalibers, der seinerseits kleiner ist als die Entfernung (10) zwischen dem ihm zugeordneten Kalibergrund und der Kalibermitte (M).

4. Walzgerüst nach Anspruch 1, dadurch gekennzeichnet, daß die Rundkaliber am Ende der Kaliberreihe und innerhalb der Kaliberreihe an den Stellen (23) vorgesehen sind, an denen Rundquerschnitte mit handelsüblichen Durchmessern als Fertigquerschnitte walzbar sind.

5. Walzgerüst nach Anspruch 4, dadurch gekennzeichnet, daß zwei Rundkaliber aufeinander folgen.

## Revendications

1. Cage de laminage comportant un cablibre de laminage constitué par au moins trois cylindres, pour le laminage en plusieurs passes de sections pleines, par exemple des barres et du fil, dans lequel les cylindres (3¹ , 3² , 4¹ , 4² ; 16, 17; 24, 25; 30, 31, 32) forment, dans la série de calibrage des cages de laminage (1) comportant aussi des calibres ronds (15, 23), un calibre ayant la forme d'une feuille de treffle (5, 18, 33) qui présente des bossages (5a) et des évidements (5b) courbes, les cylindres de la série de calibrage étant alternativement décalés l'un par rapport à l'autre d'un demi pas angulaire (13) et le nombre des bossages (5a, 33a) du calibre en forme de feuille de treffle déterminant le nombre de cylindres, les surfaces (8, 19, 23, 26) associées aux plans diviseurs(E) ou aux fentes de laminage (7) s'étendant symétriquement par rapport à ceux-ci,
**caractérisée en ce que**
les surfaces limites (8, 19, 26) d'un calibre en forme de feuille de treffle ou d'un calibre rond (23), associées aux plans diviseurs (E) ou aux fentes de laminage (7) s'étendent à une distance (M) du centre de calibre, qui est égale ou légèrement supérieure à celle de la surface externe (15a, 20a, 27) de la section d'entrée (15, 20, 22) ou du calibre précédent, associée aux surfaces limites.

2. Cage de laminage selon la revendication 1, caractérisée par des calibres en forme de feuille de treffle (5, 18) présentant quatre bossages(5a, 18a).

3. Cage de laminage selon la revendication 1 ou 2, caractérisée en ce que le rayon de courbure (11) des surfaces de travail (12) des évidements (5b) des calibres en forme de feuille de treffle (5) est plus grand que le rayon de courbure (9) des surfaces limites (8) des bossages (5a) du même calibre, ce dernier rayon de courbure étant quant à lui plus petit que la distance(10) comprise entre la surface de fond de calibre et le centre du calibre (M).

4. Cage de laminage selon la revendication 1, caractérisée en ce que les calibres ronds sont agencés à la fin de la série de calibrage et à l'intérieur de la série de calibrage aux endroits (23) où des sections rondes présentant des diamètres usuels dans le commerce peuvent être laminées à l'état de section finie.

5. Cage de laminage selon la revendication 4, caractérisée en ce que deux calibres ronds se suivent.

## Claims

1. Roll stand with a roll pass consisting of at least three rolls and used for the multi-pass rolling of solid cross-sections, for example rod and wire, in which the rolls (3¹, 3², 4¹, 4²; 16, 17; 24, 25; 30, 31, 32) within a pass series, which also comprises round passes (15, 23), of roll stands (1) form a cloverleaf profiling pass (5, 18, 33) with curved convexities (5a) and concavities (5b), wherein the rolls in the pass series are offset relative to one another in alternation about half a pitch angle (β) and the number of the convexities (5a, 33a) of the cloverleaf) pass determines the number of rolls, and wherein the boundary surfaces (8, 19, 23, 26) associated with the pitch planes (E) or with the roll gaps (7) extend symmetrically thereto,
**characterised thereby that**
the boundary surfaces (8, 19, 26), which are associated with the pitch planes (E) or with the roll gaps (7), of a cloverleaf pass or round pass (23) extend at a spacing, from the pass centre (M), which is the same or somewhat greater than the circumferential surface (15a, 20a, 27), which is associated with the boundary surfaces, of the entry cross-section (15, 20, 22) or of the preliminary pass.

2. Roll stand according to claim 1, characterised by a cloverleaf pass (5, 18) with four convexities (5a, 18a).

3. Roll stand according to claim 1 or 2, characterised thereby that the radius of curvature (11) of the work surfaces (12) of the convexities (5b) of the cloverleaf pass (5) is greater than the radius of curvature (9) of the boundary surfaces (8) of the convexities (5a) of the same pass, which in turn is smaller than the spacing (10) between the pass base associated therewith and the pass centre (M).

4. Roll stand according to claim 1, characterised thereby that the round passes are provided at the end of the pass series and within the pass series as the places (23) at which round cross-sections are rollable with commercially usual diameters as finished cross-sections.

5. Roll stand according to claim 4, characterised thereby that two round passes follow one after the other.
